# FASCICULE DE BREVET EUROPEEN

(11) **EP 3 469 283 B1**
(45) Date de publication et mention de la délivrance du brevet: **08.04.2020**
(21) Numéro de dépôt: 17728864.4
(22) Date de dépôt: 09.06.2017
(51) Int. Cl.: F28D 5/02, F28C 1/14, F28B 1/06, F24F 3/14

(54) **TOUR D'AÉRO-RÉFRIGÉRATION AVEC PASSAGE EN DÉRIVATION D'UN DISPOSITIF D'HUMIDIFICATION DANS UN MODULE MIXTE DE LA TOUR**
AERO-KÜHLTURM MIT DURCHGANG ZUR UMGEHUNG EINER BEFEUCHTUNGSVORRICHTUNG IN EINEM MISCHMODUL DES TURMS
AERO-REFRIGERATION TOWER WITH PASSAGE FOR BYPASSING A HUMIDIFICATION DEVICE IN A MIXED MODULE OF THE TOWER

(30) Priorité: 10.06.2016 FR 1655372
(43) Date de publication de la demande: 17.04.2019
(73) Titulaire: BS Gestion Conseil, 06220 Vallauris (FR)
(72) Inventeur: BOUTRY, François-Xavier, 06220 Vallauris (FR)
(74) Mandataire: Decobert, Jean-Pascal
(86) Numéro de dépôt international: PCT/EP2017/064186
(87) Numéro de publication internationale: WO 2017/212049

(56) Documents cités:
- EP-A2- 1 314 945
- EP-A2- 1 574 804
- EP-A2- 2 498 037
- US-A1- 2005 262 864
- US-A1- 2010 242 516

## Description

### DOMAINE TECHNIQUE DE L'INVENTION

L'invention concerne le domaine des tours d'aéro-réfrigération.

Plus particulièrement, l'invention concerne une tour d'aéro-réfrigération hybride comprenant un module d'admission d'air sous forme d'un module de ventilation, un module mixte et un module sec.

Selon un premier mode réalisation, dit « ventilateur soufflant », le module mixte est adjacent au module de ventilation et le module sec est adjacent au module humide, le module de ventilation aspirant de l'air extérieur et le refoulant vers le module humide, au moins un passage d'humidification d'air refoulé traversant un dispositif d'humidification du module humide.

Les modules sont de préférence superposés en formant une tour d'aéro-réfrigération verticale.

Selon un second mode de réalisation, dit « ventilateur(s) aspirant(s) », la tour d'aéro-réfrigération hybride comprend un module d'introduction d'air adjacent au module mixte et un module mixte adjacent à un module sec, et un module sec adjacent à une unité de ventilation supérieure. On a alors, selon une direction verticale, un module d'admission d'entrée de l'air comportant des grilles d'entrée d'air, adjacent au module mixte, un module mixte adjacent au module sec.

### ÉTAT DE LA TECHNIQUE

Une telle tour d'aéro-réfrigération hybride est connue de l'état de la technique. Un module de ventilation est associé à un ou plusieurs ventilateurs centrifuges ou groupes moto-ventilateur qui sont disposés extérieurement au module, ce ou ces ventilateurs étant dénommés ventilateurs centrifuges. Le module de ventilation peut également être associé à un ventilateur hélicoïde.

Le module humide comprend au moins un dispositif d'humidification ou échangeur de tour à voie humide pour un refroidissement évaporatif. Ce dispositif d'humidification est fréquemment sous la forme d'une batterie arrosée à tubes lisses avec au moins un appareil de pulvérisation d'eau surplombant la batterie. Ledit au moins un dispositif d'humidification est complété par un séparateur de gouttes. Dans un tel dispositif d'humidification la perte de charge sur l'air à 3,5 m/sec est d'environ 400Pa.

Le module sec comprend une batterie sèche c'est-à-dire sans pulvérisation d'eau. Cette batterie doit correspondre aux dimensions dudit au moins un dispositif d'humidification pour être superposée au dispositif d'humidification en étant placée à distance de celle-ci. Il s'ensuit que la batterie sèche du module sec est sous dimensionnée pour correspondre au dispositif d'humidification. Pour une telle batterie sèche, la perte de charge sur l'air à 3,5 m/sec est d'environ 250Pa.

Une telle tour d'aéro-réfrigération peut fonctionner selon deux modes principaux à savoir un mode sec pour lequel le module sec effectue le refroidissement et un mode humide pour lequel ledit au moins un dispositif d'humidification assure le refroidissement.

Une telle tour d'aéro-réfrigération présente des désavantages.

Un des désavantages est le sous-dimensionnement nécessaire de la batterie sèche afin de l'adapter en dimension avec ledit au moins un dispositif d'humidification alors qu'il pourrait être envisageable d'utiliser une batterie sèche plus grande, si tout l'air ne passait pas par ledit au moins un dispositif d'humidification préalablement à son passage dans la batterie sèche. La surface frontale serait dimensionnée pour une vitesse d'air inférieure à 2,5 m/seconde au lieu de 3,5 m/seconde correspondant à la vitesse du dispositif d'humidification, soit un gain minimum de 30% en surface et une diminution des pertes de charge sur l'air de : 50%.

Un autre désavantage est le cumul des pertes de charge sur l'air dans le module humide et le module sec. Même en mode sec, la totalité du flux d'air traverse les le dispositif d'humidification. En effet, quel que soit le mode de fonctionnement, les batteries humides et sèches sont utilisées et traversées par l'air. Les pertes de charge précédemment énoncées d'environ 400 et 250Pa s'ajoutent pour donner une perte de charge d'environ 650-700Pa.

Une batterie sèche donne toute sa capacité avec une vitesse de passage d'air de 2,5m/s et une perte de charge d'environ 125Pa. Par contre le dispositif d'humification donne toute sa capacité avec une vitesse de 3,5 m/s et une perte de charge d'environ 400Pa.

Ceci est particulièrement désavantageux pour un fonctionnement de la tour d'aéro-réfrigération en mode sec. Ce mode est le plus courant d'utilisation de la tour d'aéro-réfrigération et il peut être évalué qu'il est actif 8 ou 10 mois par an. Dans une tour d'aéro-réfrigération pour un tel mode sec pour lequel il n'est pas nécessaire d'humidifier l'air, tout l'air est cependant obligé de passer par ledit au moins un dispositif d'humidification. Même quand ledit au moins un dispositif d'humidification n'est pas activé, la perte de charge subie n'est pas négligeable.

Un objet de la présente invention est donc de proposer une tour d'aéro-réfrigération qui puisse présenter des pertes en charge diminuées en ne forçant pas obligatoirement au moins une partie de l'air à passer par ledit au moins un dispositif d'humidification du module humide, ceci principalement pour un mode sec de fonctionnement de la tour d'aéro-réfrigération ou un autre mode que le mode humide.

Des installations d'échangeurs de chaleur sont notamment connues des publications brevets US 2005/262864 A1, US 2010/24256 A1, EP 2498037 A2, EP 1314945 A2 et EP 1574804 A2.

### RÉSUMÉ DE L'INVENTION

A cet effet, la présente invention concerne une tour d'aéro-réfrigération hybride comprenant un module d'admission d'air, un module sec et au moins un dispositif d'humidification, le module sec étant adjacent au dispositif d'humidification, le module d'admission d'air étant configuré pour aspirer de l'air extérieur et le transférer vers le dispositif d'humidification, au moins un passage d'humidification d'air transféré traversant le dispositif d'humidification, le dispositif d'humidification est compris dans un module mixte, au moins un passage en dérivation distinct dudit au moins un passage d'humidification traversant le module mixte en dehors de l'espace occupé par ledit au moins un dispositif d'humidification, ledit au moins un passage en dérivation étant cloisonné par rapport audit au moins un passage d'humidification et audit au moins un dispositif d'humidification, le au moins un passage en dérivation étant configuré pour diriger de l'air transféré par le module d'admission d'air vers le module sec sans traverser le dispositif d'humidification. L'effet technique obtenu pour une tour aéro-réfrigérante est de ne plus subir de perte de charge conséquente relative à l'obligation de traverser ledit au moins un dispositif d'humidification du module humide comme c'était le cas dans une tour selon l'état de la technique, ceci même quand ledit au moins un dispositif d'humidification n'était pas en activité.

Ceci est particulièrement pertinent quand la tour aéro-réfrigérante suit un mode de fonctionnement sec, c'est-à-dire sans humidification de l'air qui est celui qui est adapté à la plus longue période de l'année, environ de 8 à 10 mois. Ce mode de fonctionnement sec selon l'état de la technique se faisait par passage d'un flux d'air dans ledit au moins un dispositif d'humidification, d'où des pertes de charge et aussi une nécessité de sous-dimensionner la batterie sèche du module sec pour la conformer avec ledit au moins un dispositif d'humidification. Ceci n'est plus le cas selon la présente invention, la batterie sèche pouvant être de dimensions supérieures à celles dudit au moins un dispositif d'humidification.

Ces pertes de charge impliquaient des dépenses d'énergie conséquentes et leur diminution selon la présente invention procure des avantages écologiques, acoustiques et des coûts d'utilisation diminués.

L'invention concerne aussi un procédé de refroidissement d'air dans une tour d'aéro-réfrigération hybride, la tour d'aéro-réfrigération étant configurée pour fonctionner selon au moins un mode de fonctionnement humide et un mode sec, caractérisé en ce qu' un premier flux d'air transféré provenant d'un module d'admission d'air passe par ledit au moins un dispositif d'humidification tandis qu'un deuxième flux d'air transféré provenant du module d'admission d'air traverse le module mixte par le passage en dérivation, des débits de chacun des deux flux étant réglables selon le mode humide ou sec.

On peut ainsi avoir une adaptation à un mode sec ou humide relativement aisé avec les avantages précédemment mentionnés. Ceci vaut particulièrement pour le mode sec. Les modes de fonctionnement sec et mode humide sont mis en oeuvre avec des conditions optimales.

### BRÈVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants, dans lesquels :
- la figure 1 est une représentation schématique d'une vue en perspective d'un premier mode de réalisation d'une tour d'aéro-réfrigération selon la présente invention avec notamment un module de ventilation,
- la figure 2 est une représentation schématique d'une vue de dessus en perspective d'un mode de réalisation d'un module de ventilation faisant partie d'une tour d'aéro-réfrigération selon la présente invention,
- la figure 3 est une représentation schématique d'une vue en perspective du premier mode de réalisation d'une tour d'aéro-réfrigération selon la présente invention, la tour d'aéro-réfrigération fonctionnant selon un mode sec,
- la figure 4 est une représentation schématique d'une vue de dessus en perspective d'un mode de réalisation d'un module de ventilation faisant partie d'une tour d'aéro-réfrigération selon la présente invention, la tour d'aéro-réfrigération fonctionnant en mode sec,
- la figure 5 est une représentation schématique d'une vue en perspective du premier mode de réalisation d'une tour d'aéro-réfrigération selon la présente invention, la tour d'aéro-réfrigération fonctionnant selon un mode humide,
- la figure 6 est une représentation schématique d'une vue de dessus en perspective d'un mode de réalisation d'un module de ventilation faisant partie d'une tour d'aéro-réfrigération selon la présente invention, la tour d'aéro-réfrigération fonctionnant en mode humide,
- les figures 7 et 8 sont des représentations schématiques d'une vue en perspective sous deux angles de vue différents d'un mode de réalisation d'un module de ventilation selon la présente invention doté de deux compartiments pour roue libre.
- la figure 9 est une représentation schématique d'une vue en perspective d'un second mode de réalisation d'une tour d'aéro-réfrigération selon la présente invention, la tour d'aéro-réfrigération fonctionnant selon un mode humide.
- la figure 10 est une représentation schématique d'une vue en perspective d'un second mode de réalisation d'une tour d'aéro-réfrigération selon la présente invention, la tour d'aéro-réfrigération fonctionnant selon un mode sec.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques. En particulier les dimensions des différentes pièces ne sont pas représentatives de la réalité.

Dans ce qui va suivre, il est fait référence à toutes les figures prises en combinaison. Quand il est fait référence à une ou des figures spécifiques, les autres figures sont à prendre en combinaison avec ces figures spécifiques pour la reconnaissance des références numériques désignées non présentes sur ces figures spécifiques.

### DESCRIPTION DÉTAILLÉE DE L'INVENTION

Avant d'entamer une revue détaillée des modes de réalisation de l'invention, sont énoncées ci-après des caractéristiques optionnelles qui peuvent éventuellement être utilisées en association ou alternativement :
- ledit au moins un passage en dérivation relie le module d'admission d'air au module sec,
- ledit au moins un passage d'humidification débouche dans le module sec après avoir traversé ledit au moins un dispositif d'humidification, le module mixte comprenant une première enceinte intégrant ledit au moins un dispositif d'humidification et ledit au moins un passage d'humidification et une deuxième enceinte traversée par ledit au moins un passage en dérivation faisant communiquer le module d'admission d'air avec le module sec. Les deux enceintes sont hermétiquement étanches pour éviter les pertes d'eau de la première enceinte vers la deuxième enceinte, ce qui aurait pour conséquence d'humidifier l'air sec traversant la deuxième enceinte, ce que l'invention veut précisément éviter.
- les première et deuxième enceintes sont séparées par une paroi, ladite paroi étant notamment sensiblement verticale en position verticale de la tour d'aéro-réfrigération.
- le module d'admission d'air est un module de ventilation qui comprend au moins une roue libre aspirant l'air extérieur et le refoulant vers le module mixte, ledit au moins un passage en dérivation étant disposé au-dessus de ladite au moins une roue libre en position verticale de la tour d'aéro-réfrigération. Une telle roue libre est fréquemment sous la forme d'un groupe moto-ventilateur.
- le module de ventilation comprend au moins une roue libre aspirant l'air extérieur et le refoulant vers le module mixte, ledit au moins un passage en dérivation étant disposé au-dessus de ladite au moins une roue libre en position verticale de la tour d'aéro-réfrigération.
- le module de ventilation intègre en son intérieur la roue libre aspirant l'air extérieur et refoulant l'air du même côté de la roue libre, le module de ventilation étant traversé par au moins un passage d'aspiration d'air extérieur et par au moins un passage de refoulement d'air débouchant dans ledit au moins un passage d'humidification, lesdits au moins un passage d'aspiration et de refoulement s'étendant sensiblement parallèles l'un à l'autre en étant cloisonnés l'un par rapport à l'autre. La roue libre est ainsi protégée des intempéries, isolée phoniquement et un gain de place est obtenu. Le fait d'avoir les passages d'aspiration et de refoulement d'un même côté de la roue libre laisse libre un côté de la roue libre qui peut être appuyé contre une paroi du module de ventilation. Quand la roue libre définit un cylindre, l'aspiration et le refoulement se font sur une même face circulaire du cylindre.
- ledit au moins un passage en dérivation communique avec le module d'admission d'air à travers au moins un élément d'obturation, une ouverture dudit au moins un élément d'obturation étant réglable entre au moins une position ouverte et une position fermée. Le passage en dérivation sert principalement à adapter la circulation d'air dans la tour au mode de fonctionnement en vigueur pour la tour d'aéro-réfrigération, par exemple un mode sec, humide ou adiabatique. La fermeture correspond à un mode de fonctionnement humide alors en vigueur et l'ouverture correspond à un mode de fonctionnement sec alors en vigueur.
- ledit au moins un élément d'obturation est réglable dans des positions intermédiaires entre les positions d'ouverture et de fermeture. Ces positions intermédiaires permettent d'adapter au plus juste les débits d'air sec et humide au mode de fonctionnement alors en vigueur. En effet, si un mode humide peut requérir de faire passer tout l'air par ledit au moins un dispositif d'humidification, un mode sec peut être modulé afin de faire passer plus ou moins d'air par ledit au moins un dispositif d'humidification alors inactif dans ce mode sec.
- ledit au moins un élément d'obturation est associé à un servo-moteur pour son réglage en position. Un servo-moteur permet un réglage très précis en position de l'élément d'obturation.
- le module sec comprend une batterie sèche.
- ledit au moins un passage en dérivation débouche par plusieurs ouvertures sur la batterie sèche, au moins une ouverture débouchant entre une face supérieure dudit au moins un dispositif d'humidification du module mixte et une face inférieure de la batterie sèche du module sec. Ceci permet une meilleure répartition de l'air sec passant par le ou les passages de dérivation sur toute la surface de la batterie sèche. En effet la batterie sèche comporte une boite de détente, dans laquelle l'air issu indifféremment du passage en dérivation ou du passage d'humidification, va se répartir sur l'ensemble de cette boite dite de détente. Cette boite de détente permet d'augmenter la surface d'échange avec la batterie sèche.
- ledit au moins un dispositif d'humidification du module mixte comprend, successivement superposés vers le module sec, une batterie arrosée, un appareil de pulvérisation et un séparateur de gouttes.
- les modules d'admission d'air, humide et sec sont sous la forme de parallélépipèdes rectangles superposés. Les modules forment ainsi des blocs très stables pouvant être superposés.

Pour le procédé selon l'invention, de l'air transféré par le module d'admission d'air traverse le module mixte sans traitement d'humidification pour pénétrer dans le module sec. Ceci est très avantageux pour un mode de fonctionnement sec de la tour.

Avantageusement, l'élément d'obturation est en position ouverte ou fermée ou intermédiaire.

Avantageusement, selon un mode préférentiel du procédé conforme à la présente invention, la tour d'aéro-réfrigération fonctionne selon un mode sec ou un mode humide, ledit au moins un dispositif d'humidification du module mixte étant inactif dans le mode sec, avec, pour le mode sec, entre 55 et 65 de l'air transféré passant par ledit au moins un passage en dérivation et entre 35 et 45 % passant par ledit au moins un passage d'humidification du module mixte avec ledit au moins un dispositif d'humidification inactif et, pour le mode humide, 100 % de l'air transféré passant par ledit au moins un passage d'humidification du module mixte avec ledit au moins un dispositif d'humidification actif.

Avantageusement, la tour d'aéro-réfrigération fonctionne selon un mode adiabatique pour lequel 100 % de l'air transféré passe par ledit au moins un passage d'humidification du module mixte avec ledit au moins un dispositif d'humidification inactif. D'autres modes de fonctionnement intermédiaires sont aussi possibles.

L'invention est ci-après décrite dans un exemple de réalisation illustré aux figures, dans lequel trois modules sont superposés, avec un module de base permettant une mise en dépression d'air en entrée pour son admission dans la tour et son trajet, sous pression, jusqu'à une embouchure en partie haute de la tour. Le module de base est de manière générale un module d'admission d'air vers le reste de la tour. Dans le cas des figures 1 à 8, il contient des moyens de mise sous pression d'air entrant, notamment sous forme de moyens de ventilation aspirant l'air extérieur. Il s'agit alors d'un module de ventilation. Dans le cas des figures 9 et 10, les moyens générant l'aspiration ne sont pas localisés dans le module d'admission d'air. Ils sont par exemple plus en hauteur dans la tour, et dans les figures 9 et 10 illustrés vers son sommet. A ce niveau, un ou plusieurs ventilateurs 24 peuvent être présents pour opérer l'aspiration nécessaire à la circulation d'air. Dans ce cas, le module d'admission d'air est par exemple une bouche 25 d'entrée d'air, avec un ou plusieurs conduits ouverts vers l'extérieur pour la prise d'air, notamment des grilles, et canalisant le flux d'air vers le module suivant, le module mixte décrit en détail ci-après.

En se référant à toutes les figures et notamment à la figure 1, la présente invention concerne une tour d'aéro-réfrigération 1 comprenant un module de ventilation 4, un module mixte 3 et un module sec 2, le module mixte 3 étant superposé au module de ventilation 4 et le module sec 2 étant superposé au module mixte 3. A la figure 1, la tour d'aéro-réfrigération 1 est verticale mais cette tour 1 pourrait être aussi horizontale, les modules 2 à 4 pouvant alors être disposés les uns à côté des autres. De manière générale, les modules 2 à 4 sont adjacents les uns aux autres.

Dans une telle tour d'aéro-réfrigération 1, le module de ventilation 4 aspire de l'air extérieur et le refoule vers le module mixte 3, au moins un passage d'humidification 5a d'air refoulé traverse au moins un dispositif d'humidification 5 du module mixte 3.

Comme il peut être vu notamment aux figures 1, 3 et 5, le module sec 2 comprend une batterie sèche 14. Cette batterie peut être une batterie à ailettes reprenant sensiblement les dimensions du module mixte 3.

Ledit au moins un dispositif d'humidification 5 du module mixte 3 peut comprendre successivement vers le module sec 2 une batterie arrosée 15, un appareil de pulvérisation 16 et un séparateur de gouttes 17. Les modules de ventilation 4, humide 3 et sec 2 peuvent être sous la forme de parallélépipèdes rectangles, avantageusement superposés.

Selon l'invention, au moins un passage en dérivation 6 distinct dudit au moins un passage d'humidification 5a dudit au moins un dispositif d'humidification 5 traverse le module mixte 3 en dehors de l'espace occupé par ledit au moins un dispositif d'humidification 5. Ledit au moins un passage en dérivation 6 relie le module de ventilation 4 au module sec 2, ledit au moins un passage en dérivation 6 étant cloisonné par rapport audit au moins un passage d'humidification 5a et audit au moins un dispositif d'humidification 5.

Les deux passages 6, 5a débouchent sur une zone de détente, également appelée boite de détente. Cette zone est très avantageuse car l'air qui passait préférentiellement par un passage plutôt vertical se répartit mieux, latéralement, sur l'ensemble de la surface constituée par le module sec. Il est ainsi obtenu une surface de transfert augmentée et plus homogène.

Ledit au moins un passage d'humidification 5a peut déboucher dans le module sec 2 après avoir traversé ledit au moins un dispositif d'humidification 5. Le module mixte 3 peut comprendre une première enceinte 7 intégrant ledit au moins un dispositif d'humidification 5 et ledit au moins un passage d'humidification 5a. Le module mixte 3 peut comprendre une deuxième enceinte 8 traversée par ledit au moins un passage en dérivation 6 faisant communiquer le module de ventilation 4 avec le module sec 2.

Il convient de cloisonner le ou les passages en dérivation 6 avec le ou les passages d'humidification 5a. Dans un mode de réalisation de la présente invention, les première et deuxième enceintes 7, 8 sont séparées par une paroi 9 sensiblement verticale en position verticale de la tour d'aéro-réfrigération 1, c'est-à-dire avec les modules 2 à 4 superposés. On entend donc par position verticale de la tour d'aéro-réfrigération une position dans laquelle le module sec 2 est superposé au module mixte 3 et le module mixte 3 est superposé au module de ventilation 4.

Le module de ventilation 4 peut comprendre au moins une roue libre 10 aspirant l'air extérieur et le refoulant vers le module mixte 3, avantageusement à vitesse variable. Il peut y avoir plusieurs roues libres 10 comprenant chacune un groupe moto-ventilateur.

Le ou les passages en dérivation 6 peuvent être disposés au-dessus de la ou de chaque roue libre 10 en position verticale de la tour d'aéro-réfrigération 1.

La roue libre 10 peut aspirer l'air extérieur suivant la direction de l'axe de rotation de ladite roue libre 10 et refouler l'air radialement à l'axe de rotation de ladite roue libre 10.

Le module de ventilation 4 peut intégrer en son intérieur la roue libre 10 aspirant l'air extérieur et refoulant l'air du même côté de la roue libre 10. Le fait d'intégrer la roue libre 10 dans le module de ventilation 4 le protège et diminue l'encombrement de la tour. Un bassin d'évacuation d'eau peut se trouver à proximité de la roue libre. Ce bassin peut être avantageusement incliné.

Le module de ventilation 4 peut être traversé par au moins un passage d'aspiration 11 d'air extérieur et par au moins un passage de refoulement 12 d'air débouchant dans ledit au moins un passage d'humidification 5a. Lesdits au moins un passage d'aspiration 11 et de refoulement 12 s'étendent alors sensiblement parallèles l'un à l'autre en étant cloisonnés l'un par rapport à l'autre. Ledit au moins un passage de refoulement 12 d'air peut être configuré pour orienter le flux d'air suivant au moins une direction autre que la direction de l'axe de rotation de la roue libre 10 associée.

Le passage de refoulement 12 peut être sous la forme d'une rampe 18 orientée vers le haut du module de ventilation 4 afin de diriger l'air de refoulement vers une partie supérieure du module de ventilation 4. Ledit au moins un passage de refoulement 12 débouche en partie supérieure du module de ventilation 4 sous ledit au moins un dispositif d'humidification 5 du module mixte 3.

Le ou chaque passage d'aspiration 11 peut présenter un fond et deux cloisons latérales 20 sensiblement verticales reliées par un toit 21 fermant le passage d'aspiration 11 sur la face supérieure du passage d'aspiration 11, le toit 21 pouvant être pentu en présentant deux faces inclinées vers une cloison latérale 20 respective.

Dans un mode de réalisation de la présente invention particulièrement avantageux pour le fonctionnement selon divers modes de la tour, notamment mais pas exclusivement un mode de fonctionnement humide et un mode de fonctionnement sec, ledit au moins un passage en dérivation 6 communique avec le module de ventilation 4 à travers au moins un élément d'obturation 13. L'ouverture du ou des éléments d'obturation 13 peut être réglable entre au moins une position ouverte et une position fermée.

Cependant il est préférable que le ou les éléments d'obturation 13 soient réglables dans des positions intermédiaires entre les positions d'ouverture et de fermeture. En position ouverte, les flux d'air s'équilibrent. Dans le passage 5a, le flux d'air subit davantage de charges dues au dispositif 5, par conséquent l'air va majoritairement passer par le passage en dérivation 6. Le ou chaque élément d'obturation 13 peut être associé à un servo-moteur pour son réglage en position.

Comme il peut être vu notamment aux figures 2, 4, 6 à 8, la ou les roues libres 10 peuvent être logées dans un compartiment 22 spécifique pour chaque roue libre 10. Deux compartiments 22 sont particulièrement bien visibles aux figures 7 et 8. A ces figures 7 et 8, les éléments d'obturation ont été ôtés et les ouvertures 13a que les éléments d'obturation peuvent ouvrir ou fermer sont visibles.

En se référant à toutes les figures, le ou les passages d'aspiration débouchent alors dans le compartiment 22 de leur roue libre 10 associé et le ou les passages de refoulement 12 partent du compartiment 22 de leur roue libre 10 associée. Le compartiment 22 de chaque roue peut présenter un plafond percé d'ouvertures 13a et muni de l'élément ou des éléments d'obturation 13 pour au moins un passage en dérivation 6 dudit au moins un passage de refoulement 12.

La figure 3 montre un mode de fonctionnement en mode sec, ledit au moins un dispositif d'humidification 5 pouvant être inactif dans ce mode de fonctionnement. La figure 5 montre un mode de fonctionnement humide, aucun air ne passant alors par le ou les passages en dérivation 6 dans ce mode. Un autre mode adiabatique est aussi possible.

A ces figures, la flèche F1 symbolise le flux d'air extérieur aspiré dans le module de ventilation 4. La flèche F2 symbolise le flux d'air refoulé par la roue libre 10 tournant selon la flèche Fr. La flèche F3 indique le flux d'air ayant quitté le module de ventilation 4 par ledit au moins un passage de refoulement référencé 12 à la figure 2 et traversant ledit au moins un dispositif d'humidification 5 du module mixte 3.

La flèche F4 indique le flux d'air dans le passage en dérivation 6 de l'air ayant quitté le module de ventilation 4 et ne passant pas par ledit au moins un dispositif d'humidification 5. La flèche F5 indique le flux d'air passant du module mixte 3 au module sec 2, cet air pouvant être le flux d'air passant par ledit au moins un dispositif d'humidification 5.

La flèche F6 indique le premier flux d'air ayant été conduit par le passage en dérivation 6 dudit au moins un dispositif d'humidification 5 et passant dans le module sec 2 et la flèche F7 indique le deuxième flux d'air ayant été conduit par le passage en dérivation 6 dudit au moins un dispositif d'humidification et passant dans le module sec 2, ceci en étant introduit entre le module mixte 3 et le module sec 2 afin que l'air en dérivation se répartisse sur la plus grande surface possible de la batterie sèche du module sec 2, cette flèche F7 n'étant montrée qu'à la figure 3 que pour un mode de fonctionnement sec de la tour d'aéro-réfrigération 1. Cette répartition peut se faire dans la zone de détente précédemment mentionnée.

Ainsi, la tour d'aéro-réfrigération 1 peut fonctionner selon un mode sec ou un mode humide, ledit au moins un dispositif d'humidification 5 du module mixte 3 étant inactif dans le mode sec. Sans que cela soit limitatif, pour le mode sec, environ 60 %, avantageusement de 55 à 65 %, du débit d'air refoulé du module de ventilation 4 peut passer par ledit au moins un passage en dérivation 6 et 40 %, avantageusement de 35 à 45 % du débit d'air refoulé passe par ledit au moins un passage d'humidification 5a du module mixte 3 avec ledit au moins un dispositif d'humidification 5 inactif dans ce mode sec.

Ceci est montré à la figure 3, les flèches indiquant le passage de l'air. Ces pourcentages d'environ 60 et 40 % peuvent varier et être réglés par le ou les éléments d'obturation 13 présents dans le module de ventilation 4.

Pour un mode humide, 100 % de l'air refoulé passe par ledit au moins un passage d'humidification 5a du module mixte 3 avec ledit au moins un dispositif d'humidification 5 actif. Ceci est montré à la figure 5, les flèches indiquant le passage de l'air.

La tour d'aéro-réfrigération 1 peut aussi fonctionner dans un mode adiabatique pour lequel 100 % de l'air refoulé passe par ledit au moins un passage d'humidification 5a du module mixte 3 avec ledit au moins un dispositif d'humidification 5 inactif.

Le ou les passages en dérivation 6 et les passages d'humidification 5a peuvent déboucher par plusieurs ouvertures sur la batterie sèche 14, les flux d'air dans les passages en dérivation 6 étant symbolisés par des flèches F4 à la figure 3, afin que l'air humide ou non humide soit bien réparti sur la batterie sèche 14 du module sec 2.

Pour les passages en dérivation 6, au moins une ouverture d'un passage en dérivation 6 débouche entre une face supérieure dudit au moins un dispositif d'humidification 5 du module mixte 3, donc sans passer par ce dispositif d'humidification 5, et une face inférieure de la batterie sèche 14 du module sec 2, donc en alimentant la batterie sèche 14 à un autre endroit que le ou les passages en dérivation restants, d'où une meilleure répartition de l'air sec sur la batterie sèche 14 du module sec 2. Ceci peut se faire par la zone de détente précédemment mentionnée.

L'invention concerne aussi un procédé de réfrigération d'air dans une tour d'aéro-réfrigération 1, la tour d'aéro-réfrigération 1 étant configurée pour fonctionner au moins selon un mode humide et un mode sec et étant telle que précédemment décrit. Dans ces modes, un premier flux d'air refoulé provient d'un module de ventilation 4 en passant par ledit au moins un dispositif d'humidification 5 tandis qu'un deuxième flux d'air refoulé provient du module de ventilation 4 en traversant le module mixte 3 en dérivation dudit au moins un dispositif d'humidification 5. Le débit de chacun des deux flux est réglable selon le mode humide ou sec de fonctionnement et ledit au moins un dispositif d'humidification 5 peut être activé ou non activé selon le mode choisi.

L'invention n'est pas limitée aux modes de réalisations précédemment décrits et s'étend à tous les modes de réalisation couverts par les revendications.

**REFERENCES**

| | | | |
|---|---|---|---|
| 1. | Tour d'aéro-réfrigération | F4. | Flux d'air en dérivation dudit au moins un dispositif d'humidification |
| 2. | Module sec | | |
| 3. | Module mixte | | |
| 4. | Module de ventilation | F5. | Flux d'air entre module mixte et module sec |
| 5. | Dispositif d'humidification | | |
| 5a. | Passage d'humidification | F6. | Premier flux d'air du passage en dérivation |
| 6. | Passage en dérivation | | |
| 7. | Première enceinte | F7. | Deuxième flux d'air du passage en dérivation |
| 8. | Deuxième enceinte | | |
| 9. | Paroi | Fr. | Sens de rotation de la roue libre |
| 10. | Roue libre | | |
| 11. | Passage d'aspiration | | |
| 12. | Passage de refoulement | | |
| 13. | Elément d'obturation | | |
| 13a. | Ouverture | | |
| 14. | Batterie sèche | | |
| 15. | Batterie arrosée | | |
| 16. | Appareil de pulvérisation | | |
| 17. | Séparateur de gouttes | | |
| 18. | Rampe | | |
| 19. | Grille | | |
| 20. | Cloison latérale | | |
| 21. | Toit | | |
| 22. | Compartiment | | |
| 23. | Bassin | | |
| 24. | Ventilateur | | |
| 25. | Bouche d'admission d'air | | |
| F1. | Flux d'air aspiré | | |
| F1a. | Fux d'air aspiré latéral | | |
| F2. | Flux d'air refoulé | | |
| F3. | Flux d'air dudit au moins un dispositif d'humidification | | |

## Revendications

1. Tour d'aéro-réfrigération (1) hybride comprenant un module d'admission d'air, un module sec (2) et au moins un dispositif d'humidification (5), le module sec (2) étant adjacent au dispositif d'humidification (5), le module d'admission d'air étant configuré pour aspirer de l'air extérieur et le transférer vers le dispositif d'humidification (5), au moins un passage d'humidification (5a) d'air transféré traversant le dispositif d'humidification (5), **caractérisée en ce que** le dispositif d'humidification (5) est compris dans un module mixte (3), au moins un passage en dérivation (6) distinct dudit au moins un passage d'humidification (5a) traversant le module mixte (3) en dehors de l'espace occupé par ledit au moins un dispositif d'humidification (5), ledit au moins un passage en dérivation (6) étant cloisonné par rapport audit au moins un passage d'humidification (5a) et audit au moins un dispositif d'humidification (5), le au moins un passage en dérivation (6) étant configuré pour diriger de l'air transféré par le module d'admission d'air vers le module sec (2) sans traverser le dispositif d'humidification (5).

2. Tour d'aéro-réfrigération (1) selon la revendication précédente, dans laquelle ledit au moins un passage en dérivation (6) relie le module de d'admission d'air au module sec (2),

3. Tour d'aéro-réfrigération (1) selon la revendication précédente, dans laquelle ledit au moins un passage d'humidification (5a) débouche dans le module sec (2) après avoir traversé ledit au moins un dispositif d'humidification (5), le module mixte (3) comprenant une première enceinte (7) intégrant ledit au moins un dispositif d'humidification (5) et ledit au moins un passage d'humidification (5a) et une deuxième enceinte (8) traversée par ledit au moins un passage en dérivation (6) faisant communiquer le module d'admission d'air avec le module sec (2).

4. Tour d'aéro-réfrigération (1) selon la revendication précédente, dans laquelle les première et deuxième enceintes (7, 8) sont séparées par une paroi (9), ladite paroi (9) étant verticale en position verticale de la tour d'aéro-réfrigération (1).

5. Tour d'aéro-réfrigération (1) selon l'une quelconque des deux revendications précédentes, dans laquelle le module d'admission d'air est un module de ventilation (4) qui comprend au moins une roue libre (10) aspirant l'air extérieur et le refoulant vers le module mixte (3), ledit au moins un passage en dérivation (6) étant disposé au-dessus de ladite au moins une roue libre (10) en position verticale de la tour d'aéro-réfrigération (1).

6. Tour d'aéro-réfrigération (1) selon la revendication précédente, dans laquelle le module de ventilation (4) intègre en son intérieur la roue libre (10) aspirant l'air extérieur et refoulant l'air du même côté de la roue libre (10), le module de ventilation (4) étant traversé par au moins un passage d'aspiration (11) d'air extérieur et par au moins un passage de refoulement (12) d'air débouchant dans ledit au moins un passage d'humidification (5a), lesdits au moins un passage d'aspiration (11) et de refoulement (12) s'étendant sensiblement parallèles l'un à l'autre en étant cloisonnés l'un par rapport à l'autre.

7. Tour d'aéro-réfrigération selon l'une quelconque des trois revendications précédentes, dans laquelle ledit au moins un passage en dérivation (6) communique avec le module d'admission d'air à travers au moins un élément d'obturation (13), une ouverture dudit au moins un élément d'obturation (13) étant réglable entre au moins une position ouverte et une position fermée.

8. Tour d'aéro-réfrigération (1) selon la revendication précédente, dans laquelle ledit au moins un élément d'obturation (13) est réglable dans des positions intermédiaires entre les positions d'ouverture et de fermeture, et de préférence dans laquelle ledit au moins un élément d'obturation (13) est associé à un servo-moteur pour son réglage en position.

9. Tour d'aéro-réfrigération (1) selon l'une quelconque des revendications précédentes, dans laquelle le module sec (2) comprend une batterie sèche (14), et de préférence dans laquelle ledit au moins un passage en dérivation (6) débouche par plusieurs ouvertures sur la batterie sèche (14), au moins une ouverture débouchant entre une face supérieure dudit au moins un dispositif d'humidification (5) du module mixte (3) et une face inférieure de la batterie sèche (14) du module sec (2).

10. Tour d'aéro-réfrigération (1) selon l'une quelconque des revendications précédentes, dans laquelle ledit au moins un dispositif d'humidification (5) du module mixte (3) comprend une batterie arrosée (15), un appareil de pulvérisation (16) et un séparateur de gouttes (17).

11. Tour d'aéro-réfrigération (1) selon l'une quelconque des revendications précédentes, dans laquelle les modules d'admission d'air, humide (3) et sec (2) sont sous la forme de parallélépipèdes rectangles superposés.

12. Procédé de réfrigération d'air dans une tour d'aéro-réfrigération (1) hybride selon l'une quelconque des revendications précédentes, la tour d'aéro-réfrigération (1) étant configurée pour fonctionner selon au moins un mode de fonctionnement humide et un mode sec, **caractérisé en ce qu'** un premier flux d'air transféré provenant d'un module d'admission d'air passe par ledit au moins un dispositif d'humidification (5) tandis qu'un deuxième flux d'air transféré provenant du module d'admission d'air traverse le module mixte (3) par le passage en dérivation (6), des débits de chacun des deux flux étant réglables selon le mode humide ou sec.

13. Procédé selon la revendication précédente, dans lequel de l'air transféré par le module d'admission d'air traverse le module mixte (3) sans traitement d'humidification pour pénétrer dans le module sec (2).

14. Procédé selon l'une quelconque des deux revendications précédentes dans lequel l'élément d'obturation (13) est en position ouverte ou fermée ou intermédiaire.

15. Procédé selon l'une quelconque des trois revendications précédentes, dans lequel la tour d'aéro-réfrigération (1) fonctionne selon un mode sec ou un mode humide, ledit au moins un dispositif d'humidification (5) du module mixte (3) étant inactif dans le mode sec, avec, pour le mode sec, entre 55 % et 65 % de l'air transféré passant par ledit au moins un passage en dérivation (6) et 35 à 45 % passant par ledit au moins un passage d'humidification (5a) du module mixte (3) avec le passage en dérivation (5) inactif et, pour le mode humide, 100 % de l'air transféré passant par ledit au moins un passage d'humidification (5a) du module mixte (3) avec ledit au moins un dispositif d'humidification (5) actif, et de préférence dans lequel la tour d'aéro-réfrigération (1) fonctionne selon un mode adiabatique pour lequel 100 % de l'air transféré passe par ledit au moins un passage d'humidification (5a) du module mixte (3) avec ledit au moins un dispositif d'humidification (5) inactif.

## Patentansprüche

1. Hybrid-Luftkühlturm (1), der ein Lufteinlassmodul , ein Trockenmodul (2) und mindestens eine Befeuchtungsvorrichtung (5) umfasst, wobei das Trockenmodul (2) an die Befeuchtungsvorrichtung (5) angrenzt, wobei das Lufteinlassmodul so konfiguriert ist, dass es Außenluft ansaugt und dieselbe zur Befeuchtungsvorrichtung (5) transferiert, wobei mindestens ein Kanal zum Befeuchten (5a) von transferierter Luft durch die Befeuchtungsvorrichtung (5) verläuft, **dadurch gekennzeichnet, dass** die Befeuchtungsvorrichtung (5) in einem Kombi-Modul (3) umfasst ist, wobei mindestens ein Umgehungskanal (6), der von dem mindestens einen Befeuchtungskanal (5a) getrennt ist, außerhalb des Raums, der von der mindestens einen Befeuchtungsvorrichtung (5) eingenommen wird, durch das Kombi-Modul (3) verläuft, wobei der mindestens eine Umgehungskanal (6) in Bezug auf den mindestens einen Befeuchtungskanal (5a) und die mindestens eine Befeuchtungsvorrichtung (5) abgeschottet ist, wobei der mindestens eine Umgehungskanal (6) so konfiguriert ist, dass er Luft, die vom Lufteinlassmodul transferiert wird, ohne die Befeuchtungsvorrichtung (5) zu durchlaufen zum Trockenmodul (2) lenkt.

2. Luftkühlturm (1) nach dem vorstehenden Anspruch, wobei der mindestens eine Umgehungskanal (6) das Lufteinlassmodul mit dem Trockenmodul (2) verbindet.

3. Luftkühlturm (1) nach dem vorstehenden Anspruch, wobei der mindestens eine Befeuchtungskanal (5a), nachdem er die mindestens eine Befeuchtungsvorrichtung (5) durchlaufen hat, im Trockenmodul (2) mündet, wobei das Kombi-Modul (3) ein erstes Gehäuse (7), das die mindestens eine Befeuchtungsvorrichtung (5) und den mindestens einen Befeuchtungskanal (5a) beinhaltet, und ein zweites Gehäuse (8) umfasst, durch das der mindestens eine Umgehungskanal (6) verläuft, der das Lufteinlassmodul mit dem Trockenmodul (2) in Kommunikation bringt.

4. Luftkühlturm (1) nach dem vorstehenden Anspruch, wobei das erste und zweite Gehäuse (7, 8) durch eine Wand (9) getrennt sind, wobei die Wand (9) bei aufrechter Stellung des Luftkühlturms (1) aufrecht steht.

5. Luftkühlturm (1) nach einem der zwei vorstehenden Ansprüche, wobei es sich bei dem Lufteinlassmodul um ein Lüftungsmodul (4) handelt, das mindestens einen Freilauf (10) umfasst, der Außenluft ansaugt und dieselbe zum Kombi-Modul (3) hin ausstößt, wobei der mindestens eine Umgehungskanal (6) bei aufrechter Stellung des Luftkühlturms (1) über dem mindestens einen Freilauf (10) angeordnet ist.

6. Luftkühlturm (1) nach dem vorstehenden Anspruch, wobei das Lüftungsmodul (4) in seinem Inneren den Freilauf (10) beinhaltet, der die Außenluft ansaugt und die Luft auf derselben Seite des Freilaufs (10) ausstößt, wobei mindestens ein Außenluft-Ansaugkanal (11) und mindestens ein Luftausstoßkanal (12), der in dem mindestens einen Befeuchtungskanal (5a) mündet, durch das Lüftungsmodul (4) verlaufen, wobei sich der mindestens eine Ansaug- (11) und Ausstoßkanal (12) voneinander abgeschottet im Wesentlichen parallel zueinander erstrecken.

7. Luftkühlturm nach einem der drei vorstehenden Ansprüche, wobei der mindestens eine Umgehungskanal (6) durch mindestens ein Verschlusselement (13) hindurch mit dem Lufteinlassmodul kommuniziert, wobei eine Öffnung des mindestens einen Verschlusselements (13) zwischen mindestens einer offenen Stellung und einer geschlossenen Stellung geregelt werden kann.

8. Luftkühlturm (1) nach dem vorstehenden Anspruch, wobei das mindestens eine Verschlusselement (13) in Zwischenstellungen zwischen der Öffnungs- und Schließstellung geregelt werden kann, und wobei das mindestens eine Verschlusselement (13) für seine Stellungsregelung vorzugsweise mit einem Servomotor verknüpft ist.

9. Luftkühlturm (1) nach einem der vorstehenden Ansprüche, wobei das Trockenmodul (2) eine Trockenbatterie (14) umfasst, und wobei der mindestens eine Umgehungskanal (6) vorzugsweise über mehrere Öffnungen an der Trockenbatterie (14) mündet, wobei mindestens eine Öffnung zwischen einer Oberseite der mindestens einen Befeuchtungsvorrichtung (5) des Kombi-Moduls (3) und einer Unterseite der Trockenbatterie (14) des Trockenmoduls (2) mündet.

10. Luftkühlturm (1) nach einem der vorstehenden Ansprüche, wobei die mindestens eine Befeuchtungsvorrichtung (5) des Kombi-Moduls (3) eine Nassbatterie (15), eine Zerstäubungseinrichtung (16) und einen Tropfenabscheider (17) umfasst.

11. Luftkühlturm (1) nach einem der vorstehenden Ansprüche, wobei das Lufteinlass-, Feucht- (3) und Trockenmodul (2) in der Form von übereinanderliegenden rechteckigen Parallelepipeden vorliegen.

12. Verfahren zum Kühlen von Luft in einem Hybrid-Luftkühlturm (1) nach einem der vorstehenden Ansprüche, wobei der Luftkühlturm (1) so konfiguriert ist, dass er gemäß mindestens einem Feuchtbetriebsmodus und einem Trockenmodus funktioniert, **dadurch gekennzeichnet, dass** ein erster Strom von transferierter Luft, der aus einem Lufteinlassmodul stammt, durch die mindestens eine Befeuchtungsvorrichtung (5) läuft, während ein zweiter Strom von transferierter Luft, der aus dem Lufteinlassmodul stammt, über den Umgehungskanal (6) durch das Kombi-Modul (3) verläuft, wobei Durchsätze jedes der zwei Ströme gemäß dem Trocken- oder Feuchtmodus geregelt werden können.

13. Verfahren nach dem vorstehenden Anspruch, wobei Luft, die vom Lufteinlassmodul transferiert wird, ohne Befeuchtungsbehandlung durch das Kombi-Modul (3) verläuft, um in das Trockenmodul (2) einzutreten.

14. Verfahren nach einem der zwei vorstehenden Ansprüche, wobei sich das Verschlusselement (13) in offener oder geschlossener oder Zwischenstellung befindet.

15. Verfahren nach einem der drei vorstehenden Ansprüche, wobei der Luftkühlturm (1) gemäß einem Trockenmodus oder einem Feuchtmodus funktioniert, wobei die mindestens eine Befeuchtungsvorrichtung (5) des Kombi-Moduls (3) im Trockenmodus inaktiv ist, wobei beim Trockenmodus zwischen 55 % und 65 % der transferierten Luft durch den mindestens einen Umgehungskanal (6) laufen, und 35 bis 45 % durch den mindestens einen Befeuchtungskanal (5a) des Kombi-Moduls (3) laufen, wobei der Umgehungskanal (5) inaktiv ist, und beim Feuchtmodus 100 % der transferierten Luft durch den mindestens einen Befeuchtungskanal (5a) des Kombi-Moduls (3) laufen, wobei die mindestens eine Befeuchtungsvorrichtung (5) aktiv ist, und wobei der Luftkühlturm (1) vorzugsweise gemäß einem adiabatischen Modus funktioniert, bei dem 100 % der transferierten Luft durch den mindestens einen Befeuchtungskanal (5a) des Kombi-Moduls (3) laufen, wobei die mindestens eine Befeuchtungsvorrichtung (5) inaktiv ist.

## Claims

1. Hybrid air-cooling tower (1) comprising an air inlet module, a dry module (2) and at least one humidification device (5), the dry module (2) being adjacent to the humidification device (5), the air inlet module being configured to suction outside air and transfer it to the humidification device (5), at least one humidification passage (5a) of air transferred passing through the humidification device (5), **characterised in that** the humidification device (5) is comprised in a mixed module (3), at least one bypass passage (6) separate from said at least one humidification passage (5a) passing through the mixed module (3) outside of the space occupied by said at least one humidification device (5), said at least one bypass passage (6) being partitioned with respect to said at least one humidification passage (5a) and to said at least one humidification device (5), the at least one bypass passage (6) being configured to direct the air transferred by the air inlet module to the dry module (2) without passing through the humidification device (5).

2. Air-cooling tower (1) according to the preceding claim, wherein said at least one bypass module (6) connected the air inlet module to the dry module (2).

3. Air-cooling tower (1) according to the preceding claim, wherein said at least one humidification passage (5a) opens into the dry module (2) after having passed through said at least one humidification device (5), the mixed module (3) comprising a first chamber (7) integrating said at least one humidification device (5) and said at least one humidification device (5a) and a second chamber (8) passed through by said at least one bypass passage (6) making the air inlet module communicate with the dry module (2).

4. Air-cooling tower (1) according to the preceding claim, wherein the first and second chambers (7, 8) are separated by a wall (9), said wall (9) being vertical in the vertical position of the air-cooling tower (1).

5. Air-cooling tower (1) according to any one of the two preceding claims, wherein the air inlet module is a ventilation module (4) which comprises at least one free wheel (10) suctioning the outside air and repelling it to the mixed module (3), said at least one bypass passage (6) being arranged above said at least one free wheel (10) in the vertical position of the air-cooling tower (1).

6. Air-cooling tower (1) according to the preceding claim, wherein the ventilation module (4) integrates inside it, the free wheel (10) suctioning the outside air and repelling the air on the same side of the free wheel (10), the ventilation module (4) being passed through by at least one passage for suctioning (11) outside air and through at least one passage for repelling (12) air opening into said at least one humidification passage (5a), said at least one passage for suctioning (11) and repelling (12) extending substantially parallel to one another by being partitioned against one another.

7. Air-cooling tower according to any one of the three preceding claims, wherein said at least one bypass passage (6) communicates with the air inlet module through at least one blocking element (13), an opening of said at least one blocking element (13) being adjustable between at least one open position and one closed position.

8. Air-cooling tower (1) according to the preceding claim, wherein said at least one blocking element (13) is adjustable in intermediate positions between the opening and closing position, and preferably wherein said at least one blocking element (13) is associated with a servomotor for the adjustment thereof into position.

9. Air-cooling tower (1) according to any one of the preceding claims, wherein the dry module (2) comprises a dry battery (14), and preferably wherein said at least one bypass passage (6) opens through several openings on the dry battery (14), at least one opening, opening between an upper face of said at least one humidification device (5) of the mixed module (3) and a lower face of the dry battery (14) of the dry module (2).

10. Air-cooling tower (1) according to any one of the preceding claims, wherein said at least one humidification device (5) of the mixed module (3) comprises a water battery (15), a spraying appliance (16) and a drop separator (17).

11. Air-cooling tower (1) according to any one of the preceding claims, wherein the air inlet, wet (3) and dry (2) modules are in the form of superposed rectangular parallelepipeds.

12. Method for cooling air in a hybrid air-cooling tower (1) according to any one of the preceding claims, the air-cooling tower (1) being configured to operate according to at least one wet operating mode and a dry mode, **characterised in that** a first transferred air flow coming from an air inlet module passes through said at least one humidification device (5) while a second transferred air flow coming from the air inlet module passes through the mixed module (3) through the bypass passage (6), the flows of each of the two flows being adjustable according to the wet or dry mode.

13. Method according to the preceding claim, wherein the air transferred by the air inlet module passes through the mixed module (3) without humidification treatment to enter into the dry module (2).

14. Method according to any one of the two preceding claims, wherein the blocking element (13) is in the open or closed or intermediate position.

15. Method according to any one of the three preceding claims, wherein the air-cooling tower (1) operates according to a dry mode or a wet mode, said at least one humidification device (5) of the mixed module (3) being inactive in the dry mode, with, for the dry mode, between 55% and 65% of the transferred air passing through said at least one bypass passage (6) and 35% to 45% passing through said at least one humidification passage (5a) of the mixed module (3) with the inactive bypass passage (5) and, for the wet mode, 100% of the transferred air passing through said at least one humidification passage (5a) of the mixed module (3) with said at least one active humidification device (5), and preferably wherein the air-cooling tower (1) operates according to an adiabatic mode for which 100% of the transferred air passes through said at least one humidification passage (5a) of the mixed module (3) with said at least one inactive humidification device (5).
